# EUROPÄISCHE PATENTSCHRIFT

(11) **EP 2 750 831 B1**
(45) Veröffentlichungstag und Bekanntmachung des Hinweises auf die Patenterteilung: **18.11.2015**
(21) Anmeldenummer: 12735550.1
(22) Anmeldetag: 17.07.2012
(51) Int. Cl.: B24B 23/04, B24B 27/08, B24D 5/12, B24D 99/00, B26D 3/06, B26D 7/08, B27B 19/00, B23D 61/00

(54) **SCHLEIF- BZW. SCHNEIDWERKZEUG FÜR EINE WERKZEUGMASCHINE MIT DREHANTRIEB**
GRINDING OR CUTTING TOOL FOR A MACHINE TOOL WITH A ROTARY DRIVE
OUTIL DE RECTIFICATION OU DE COUPE DESTINÉ À UNE MACHINE-OUTIL À ENTRAÎNEMENT ROTATIF

(30) Priorität: 02.09.2011 DE 102011082035
(43) Veröffentlichungstag der Anmeldung: 09.07.2014
(73) Patentinhaber: Robert Bosch GmbH, 70442 Stuttgart (DE)
(72) Erfinder: BOZIC, Milan, CH-4500 Solothurn (CH); GROLIMUND, Daniel, CH-4528 Zuchwil (CH)
(86) Internationale Anmeldenummer: PCT/EP2012/063986
(87) Internationale Veröffentlichungsnummer: WO 2013/029868

(56) Entgegenhaltungen:
- EP-A1- 1 595 645
- DE-A1- 3 940 743
- DE-A1-102006 055 523
- DE-U1-202008 009 525
- US-A1- 2009 239 455

## Beschreibung

Die Erfindung bezieht sich auf ein Schleif- bzw. Schneidwerkzeug für eine Werkzeugmaschine mit Drehantrieb nach dem Oberbegriff des Anspruches 1.

### Stand der Technik

In der EP 0 487 948 B1 wird ein Schleif- bzw. Schneidwerkzeug für eine Handwerkzeugmaschine mit Drehoszillationsantrieb beschrieben. Das Schleif- bzw. Schneidwerkzeug weist einen Abtragungsgrundkörper mit U-förmigem Querschnitt auf, dessen Stirnseiten Schneidkanten bilden. Der Abtragungsgrundkörper ist einteilig mit einem Befestigungsabschnitt ausgeführt, über den das Werkzeug lösbar an der Werkzeugwelle zu befestigen ist. Der Befestigungsabschnitt erstreckt sich quer zum U-förmigen Abtragsgrundkörper und ist einteilig mit einem Schenkel des Grundkörpers ausgebildet. Der Befestigungsabschnitt ist im Bereich seines dem U-förmigen Abtragungsgrundkörper abgewandten Bereichs mit der Werkzeugwelle verbunden, deren Antriebsdrehachse parallel versetzt zu den Schenkeln des Abtragungsgrundkörpers verläuft. Bei der Drehoszillationsbewegung wird somit der U-förmige Abtragungsgrundkörper mit einem verhältnismäßig langen Hebel zur Antriebsdrehachse verschwenkt.

Hierbei ist zu beachten, dass auf Grund des großen Hebels bei der Werkstückbearbeitung verhältnismäßig große Kräfte bzw. Momente in die Werkzeugmaschine eingeleitet werden und vom Benutzer abgestützt werden müssen. Die hohen Kräfte und Momente belasten den Benutzer und können zu einer Reduzierung der Standzeit der Maschine führen.

Aus der US 2009/0239455 A1 ist ein Schleif- bzw. Schneidwerkzeug bekannt, welches einen Abtragungsgrundkörper mit flächiger Auflageseite aufweist, die bei der Werkstückbearbeitung auf dem Werkstück aufliegt. Der Abtragungsgrundkörper weist eine seitliche Bearbeitungskante auf. Der Abtragungsgrundkörper besitzt einen C-förmigen Querschnitt, wobei die konvexe Außenseite die Auflageseite bildet. Die Endabschnitte des C-förmigen Querschnittes sind über eine Befestigungsplatte miteinander verbunden, die über Niete am Abtragungsgrundkörper befestigt ist. Die Befestigungsplatte weist eine zentrale Ausnehmung zur Befestigung an der Werkzeugwelle auf.

### Offenbarung der Erfindung

Der Erfindung liegt die Aufgabe zu Grunde, mit einfachen konstruktiven Maßnahmen ein Schleif- bzw. Schneidwerkzeug für eine Werkzeugmaschine mit Drehantrieb so auszubilden, dass die auf die Werkzeugmaschine wirkenden Kräfte reduziert sind und die Standzeit erhöht ist.

Diese Aufgabe wird erfindungsgemäß mit den Merkmalen des Anspruches 1 gelöst. Die Unteransprüche geben zweckmäßige Weiterbildungen an.

Das erfindungsgemäße Schleif- bzw. Schneidwerkzeug kann in Werkzeugmaschinen, insbesondere in Handwerkzeugmaschinen mit Drehantrieb eingesetzt werden, beispielsweise zur Erzeugung von Nuten. In Betracht kommen sowohl Antriebe mit nur einer Drehrichtung als auch Drehoszillationsantriebe mit wechselnder Drehrichtung. Der Antrieb in der Werkzeugmaschine erfolgt vorzugsweise über einen elektrischen Antriebsmotor.

Das Schleif- bzw. Schneidwerkzeug weist einen Abtragungsgrundkörper sowie einen Befestigungsabschnitt auf. Der Abtragungsgrundkörper besitzt eine Bearbeitungskante oder eine Bearbeitungsfläche und dient zur Werkstückbearbeitung, wohingegen über den Befestigungsabschnitt eine lösbare Verbindung mit der Werkzeugwelle der Werkzeugmaschine hergestellt wird. Der Befestigungsabschnitt und derAbtragungsgrundkörper bilden ein einteilig ausgeführtes Bauteil.

In den Befestigungsabschnitt ist eine Ausnehmung zur Aufnahme der Werkzeugwelle eingebracht, wobei die Achse der Ausnehmung mit der Antriebsdrehachse zusammenfällt. Im montierten Zustand und bei Betrieb der Werkzeugmaschine wird das Schleif- bzw. Schneidwerkzeug um die Antriebsdrehachse angetrieben.

Der Befestigungsabschnitt und der Abtragungsgrundkörper sind in der Weise zueinander angeordnet, dass die Antriebsdrehachse durch den Befestigungsabschnitt zugleich eine Symmetrieachse für den Abtragungsgrundkörper bildet. Der Abtragungsgrundkörper ist bezogen auf die Symmetrieachse insbesondere punktsymmetrisch ausgeführt. Gegebenenfalls kommt auch Rotationssymmetrie in Betracht.

In dieser Ausführung liegt der Abtragungsgrundkörper in einer Flucht mit der Antriebsdrehachse, wodurch der Hebelarm zwischen der Antriebsdrehachse und der Bearbeitungskante bzw. -fläche auf einen Minimalwert verkürzt wird. Bezogen auf die Antriebsdrehachse sind der Abtragungsgrundkörper und der Befestigungsabschnitt axial versetz zueinander angeordnet. Dadurch werden Reaktionskräfte, die bei der Werkstückbearbeitung entstehen, minimiert, so dass die Belastung auf die Werkzeugmaschine und auch für den Bearbeiter entsprechend reduziert und die Standzeit erhöht ist.

Ein weiterer Vorteil liegt darin, dass das Massenträgheitsmoment reduziert ist. Somit können kleiner dimensionierte Antriebsmotoren in der Werkzeugmaschine eingesetzt werden.

Je nach Ausführung weist die Bearbeitungskante bzw. -fläche entweder über ihre gesamte Länge bzw. Fläche einen Abstand zur Antriebsdrehachse auf oder, gemäß einer alternativen Ausführung, die Bearbeitungskante bzw. -fläche wird von der Antriebsdrehachse geschnitten, so dass mindestens ein Punkt bzw. ein kleiner Bereich unmittelbar mit der Antriebsdrehachse zusammenfällt. In beiden Fällen weisen aber auch die zur Antriebsdrehachse beabstandeten Abschnitte nur einen verhältnismäßig kleinen Abstand auf.

Es können grundsätzlich konstruktiv verschieden aufgebaute Schleif- bzw. Schneidwerkzeuge mit dem Abtragungsgrundkörper in einer Flucht mi der Antriebsdrehachse vorgesehen sein. Erfindungsgemäß weist der Abtragungsgrundkörper eine flächige Auflageseite auf, die bei der Werkstückbearbeitung auf dem Werkstück aufliegt und an der die Bearbeitungskante bzw. -fläche gebildet ist. Die flächige Auflageseite kann eben oder gebogen ausgeführt sein, beispielsweise konvex nach außen gebogen. Vorteilhafterweise bildet eine Seitenkante des Abtragungsgrundkörpers eine Bearbeitungskante, die beispielsweise im Sinne einer Schnittkante als Messer, Säge oder partikelbestückte Schneide ausgeführt sein kann. Im Falle des Abtragungsgrundkörpers mit flächiger Auflageseite befindet sich die Seitenkante im Seitenbereich der Auflageseite, wohingegen die auf dem Werkstück aufliegende Unterseite der Auflageseite nicht zur Abtragung und Werkstückbearbeitung dient, sondern nur zur Abstützung.

Um das Schleif- bzw. Schneidwerkzeug an der Werkzeugwelle sichern und wieder lösen zu können, ist in die Auflageseite des Abtragungsgrundkörpers zweckmäßigerweise eine Montageausnehmung eingebracht, die koaxial zur Antriebsdrehachse angeordnet ist. Diese Montageausnehmung erlaubt das Einführen eines Werkzeugs, über das beispielsweise eine Mutter festgezogen bzw. gelöst werden kann, welche Teil einer Befestigungseinrichtung zur Befestigung des Schleif- bzw. Schneidwerkzeugs an der Werkzeugwelle ist.

Der die flächige Auflagefläche aufweisende Abtragungsgrundkörper ist beispielsweise U-förmig ausgebildet. Der Abtragungsgrundkörper ist vorteilhafterweise mit zwei Wandbereichen, beispielsweise den beiden Schenkeln der U-Form, mit den gegenüberliegenden Randbereichen des Befestigungsabschnitts verbunden, so dass ein zumindest im Wesentlichen geschlossener Hohlkörper entsteht, der eine verhältnismäßig hohe Steifigkeit aufweist.

Gemäß einer weiteren vorteilhaften Ausführung weist der Abtragungsgrundkörper einen innen liegenden Absatz auf, der zur Aufnahme eines Befestigungselements der Befestigungseinrichtung dient, über die das Schleif- bzw. Schneidwerkzeug mit der Werkzeugmaschine bzw. der Werkzeugwelle befestigt wird.

Gemäß einer weiteren vorteilhaften Ausführung ist an dem Abtragungsgrundkörper ein Auflage- und Führungsabschnitt angeformt, der den Abtragungsgrundkörper quer zur Antriebsdrehachse überragt. Der Auflage- und Führungsabschnitt ermöglicht ein Aufliegen des Schleif- bzw. Schneidwerkzeugs auf dem zu bearbeitenden Werkstück zu Beginn des Bearbeitungsvorgangs, was die Bearbeitung vereinfacht. Gegebenenfalls sind zwei Auflage- und Führungsabschnitte am Abtragungsgrundkörper angeformt, so dass an zwei Stellen eine Abstützung am Werkstück möglich ist.

Es ist erfindungsgemäß vorgesehen, dass der Befestigungsabschnitt in zwei separate Hälften unterteilt ist, die jeweils mit dem Abtragungsgrundkörper verbunden sind. Die Trennlinie zwischen den Hälften verläuft vorzugsweise symmetrisch durch den Befestigungsabschnitt, insbesondere durch die Ausnehmung im Befestigungsabschnitt zur Aufnahme der Werkzeugwelle. Im montierten Zustand ist der Befestigungsabschnitt mit beiden Hälften fest in der Befestigungseinrichtung verankert, über die die Verbindung zur Werkzeugwelle hergestellt wird, so dass keine Schwächung in der Stabilität des Schleif- bzw. Schneidwerkzeugs gegeben ist.

Erfindungsgemäß ist es vorgesehen, dass der Befestigungsabschnitt und der Abtragungsgrundkörper einteilig ausgebildet sind.

Weitere Vorteile und zweckmäßige Ausführungen sind den weiteren Ansprüchen, der Figurenbeschreibung und den Zeichnungen zu entnehmen. Es zeigen:
- Fig. 1: eine perspektivische Darstellung eines Schleif- bzw. Schneidwerkzeugs für eine Werkzeugmaschine, mit einem als Hohlkörper ausgebildeten Abtragungsgrundkörper, an dem einteilig ein Befestigungsabschnitt angeformt ist, über den das Schleif- bzw. Schneidwerkzeug lösbar an der Werkzeugwelle einer Werkzeugmaschine zu befestigen ist,
- Fig. 2: das Schleif- bzw. Schneidwerkzeug aus Fig. 1 in einer weiteren perspektivischen Ansicht,
- Fig. 3: das Schleif- bzw. Schneidwerkzeug in noch einer perspektivischen Ansicht,

In den Figuren sind gleiche Bauteile mit gleichen Bezugszeichen versehen.

In den Figuren 1 bis 3 ist ein erstes Ausführungsbeispiel eines Schneid- bzw. Schleifwerkzeugs 1 dargestellt, das in Werkzeugmaschinen, insbesondere Handwerkzeugmaschinen mit Drehantrieb einsetzbar ist. Bei dem Drehantrieb handelt es sich entweder um eine fortlaufende Drehung in einer Richtung oder um einen Drehoszillationsantrieb.

Das Schneid- bzw. Schleifwerkzeug 1 umfasst einen Befestigungsabschnitt 2 und einen einteilig mit dem Befestigungsabschnitt 2 ausgebildeten Abtragungsgrundkörper 3 zur Werkstückbearbeitung. In den Befestigungsabschnitt 2 ist eine zentrische Ausnehmung 4 eingebracht, die zur Aufnahme einer Werkzeugwelle 5 dient, deren Antriebsdrehachse mit 6 bezeichnet ist. Die Antriebsdrehachse 6 bildet zugleich eine Symmetrieachse sowohl für den Befestigungsabschnitt 2 als auch für den Abtragungsgrundkörper 3, der in einer Flucht mit der Symmetrieachse liegt. Bezogen auf die Antriebsdrehachse 6 liegen der Befestigungsabschnitt 2 und der Abtragungsgrundkörper 3 axial versetzt zueinander.

In den Befestigungsabschnitt 2 sind in einem Kreis um die zentrische Ausnehmung 4 eine Reihe kleinerer Ausnehmungen 7 eingebracht, in die noppenförmige Erhebungen einer Befestigungseinrichtung einragen, welches fest mit der Werkzeugwelle 5 verbunden ist. Auf diese Weise wird das Drehmoment von der Werkzeugwelle 5 auf das Schneid- bzw. Schleifwerkzeug 1 übertragen.

Grundsätzlich kommen auch alternative Schnittstellengeometrien zur Verbindung des Befestigungsabschnitts 2 mit der Befestigungseinrichtung an der Werkzeugwelle 5 in Betracht.

Der Befestigungsabschnitt 2 ist symmetrisch in zwei Hälften 2a und 2b unterteilt, die durch eine Trennlinie 8 voneinander separiert sind, welche mittig durch die zentrische Ausnehmung 4 geführt ist. Im montierten Zustand werden die beiden Hälften 2a und 2b des Befestigungsabschnitts 2 von der Befestigungseinrichtung festgeklemmt, über die die Befestigung des Schneid- bzw. Schleifwerkzeugs 1 an der Werkzeugwelle 5 erfolgt.

Der Abtragungsgrundkörper 3 ist konvex nach außen gebogen, insbesondere teilkreisförmig gebogen, wobei die außen liegende Seite eine Auflageseite 9 bildet, welche bei der Werkstückbearbeitung auf der Werkstückoberseite aufliegt. Die Vorderkante des Abtragungsgrundkörpers 3 bildet eine Bearbeitungskante 10, die als Schneid- oder Schleifkante ausgeführt ist. Auch die gegenüberliegende Seitenkante des Abtragungsgrundkörpers 3 kann eine Bearbeitungskante zur Werkstückbearbeitung bilden.

In den Abtragungsgrundkörper 3 ist eine Montageausnehmung 11 eingebracht, die mit der Antriebsdrehachse 6 fluchtet. Durch die Montageausnehmung 11 kann zur Befestigung bzw. zum Lösen des Schneid- bzw. Schleifwerkzeugs 1 an der Werkzeugwelle 5 von unten ein Werkzeug eingeführt werden, um beispielsweise eine Befestigungsmutter lösen zu können.

Der teilkreisförmig gebogene Abtragungsgrundkörper 3 geht benachbart zum oben liegenden Befestigungsabschnitt 2 in horizontale, nach außen gerichtete Auflageflächen 12 über, die jeweils einen innen liegenden Absatz zur Aufnahme eines Befestigungselements der Befestigungseinrichtung bilden, über das die Befestigung des Schneid- bzw. Schleifwerkzeugs mit der Werkzeugwelle erfolgt. Die Auflageflächen 12 sind einteiliger Bestandteil des Abtragungsgrundkörpers 3 und werden an ihrer Außenseite von vertikalen Wandabschnitten 13 begrenzt, über die die einteilige Verbindung zum oben liegenden Befestigungsabschnitt 2 erfolgt.

An den Auflageflächen 12 sind seitlich überstehende Auflage- und Führungsabschnitte 14 angeformt, welche zu Beginn der Werkstückbearbeitung auf die Oberseite des Werkstückes aufgelegt werden und hierdurch eine verbesserte Führung für die Handwerkzeugmaschine bieten.

## Patentansprüche

1. Schleif- bzw. Schneidwerkzeug für eine Werkzeugmaschine mit Drehantrieb, mit einem Befestigungsabschnitt (2) zur Verbindung mit einer Werkzeugwelle (5) der Werkzeugmaschine und mit einem Abtragungsgrundkörper (3) zur Werkstückbearbeitung, wobei der Abtragungsgrundkörper (3) eine Bearbeitungskante (10) oder-fläche aufweist und die Antriebsdrehachse (6) durch den Befestigungsabschnitt (2) eine Symmetrieachse des Abtragungsgrundkörpers (3) bildet, wobei die Bearbeitungskante (10) bzw. -fläche zumindest abschnittsweise auf Abstand zur Antriebsdrehachse (6) liegt, wobei der Abtragungsgrundkörper (3) eine flächige Auflageseite (9) aufweist, die bei der Werkstückbearbeitung auf dem Werkstück aufliegt und an der die Bearbeitungskante (10) bzw. -fläche gebildet ist, **dadurch gekennzeichnet, dass** der Befestigungsabschnitt (2) und der Abtragungsgrundkörper (3) einteilig ausgebildet sind und dass der Befestigungsabschnitt (2) in zwei separate Hälften (2a, 2b) unterteilt ist, die jeweils mit dem Abtragungsgrundkörper (3) verbunden sind, wobei die Trennlinie (8) zwischen den Hälften (2a, 2b) symmetrisch durch eine Ausnehmung (4) im Befestigungsabschnitt (2) zur Aufnahme der Werkzeugwelle verläuft.

2. Schleif- bzw. Schneidwerkzeug nach Anspruch 1, **dadurch gekennzeichnet, dass** die Auflageseite (9) konvex nach außen gebogen ist.

3. Schleif- bzw. Schneidwerkzeug nach Anspruch 1 oder 2, **dadurch gekennzeichnet, dass** eine Seitenkante der Auflageseite (9) des Abtragungsgrundkörpers die Bearbeitungskante (10) bildet.

4. Schleif- bzw. Schneidwerkzeug nach einem der Ansprüche 1 bis 3, **dadurch gekennzeichnet, dass** in die Auflageseite (9) eine koaxial zur Antriebsdrehachse (6) liegende Montageausnehmung (11) eingebracht ist.

5. Schleif- bzw. Schneidwerkzeug nach einem der Ansprüche 1 bis 4, **dadurch gekennzeichnet, dass** der Abtragungsgrundkörper (3) mit gegenüberliegenden Randbereichen des Befestigungsabschnitts (2) verbunden ist.

6. Schleif- bzw. Schneidwerkzeug nach einem der Ansprüche 1 bis 5, **dadurch gekennzeichnet, dass** der Abtragungsgrundkörper (3) einen innen liegenden Absatz zur Aufnahme eines Befestigungselements zur Befestigung mit der Werkzeugmaschine aufweist.

7. Schleif- bzw. Schneidwerkzeug nach einem der Ansprüche 1 bis 6, **dadurch gekennzeichnet, dass** am Abtragungsgrundkörper (3) ein Auflage- und Führungsabschnitt (14) angeformt ist, der den Abtragungsgrundkörper (3) quer zur Antriebsdrehachse (6) überragt.

8. Werkzeugmaschine mit einem Schleif- bzw. Schneidwerkzeug nach einem der Ansprüche 1 bis 7.

## Claims

1. Grinding or cutting tool for a power tool with a rotary drive, having a fastening portion (2) for connecting to a tool shaft (5) of the power tool and having a main material removing body (3) for workpiece machining, wherein the main material removing body (3) has a machining edge (10) or face and the drive rotation axis (6) through the fastening portion (2) forms an axis of symmetry of the main material removing body (3), wherein the machining edge (10) or face is located at least partially at a distance from the drive rotation axis (6), wherein the main material removing body (3) has an extensive bearing side (9) which bears against the workpiece during workpiece machining and on which the machining edge (10) or face is formed, **characterized in that** the fastening portion (2) and the main material removing body (3) are formed in one piece, and **in that** the fastening portion (2) is subdivided into two separate halves (2a, 2b) which are each connected to the main material removing body (3), wherein the parting line (8) between the halves (2a, 2b) extends symmetrically through a cutout (4) in the fastening portion (2) for receiving the tool shaft.

2. Grinding or cutting tool according to Claim 1, **characterized in that** the bearing side (9) is curved convexly towards the outside.

3. Grinding or cutting tool according to Claim 1 or 2, **characterized in that** one side edge of the bearing side (9) of the main material removing body forms the machining edge (10).

4. Grinding or cutting tool according to one of Claims 1 to 3, **characterized in that** a mounting cutout (11) that is coaxial with the drive rotation axis (6) has been introduced into the bearing side (9).

5. Grinding or cutting tool according to one of Claims 1 to 4, **characterized in that** the main material removing body (3) is connected to opposite peripheral regions of the fastening portion (2).

6. Grinding or cutting tool according to one of Claims 1 to 5, **characterized in that** the main material removing body (3) has an internal shoulder for holding a fastening element for fastening to the power tool.

7. Grinding or cutting tool according to one of Claims 1 to 6, **characterized in that** a bearing and guiding portion (14) is integrally formed on the main material removing body (3), said bearing and guiding portion (14) protruding beyond the main material removing body (3) transversely to the drive rotation axis (6).

8. Power tool having a grinding or cutting tool according to one of Claims 1 to 7.

## Revendications

1. Outil de rectification ou de coupe destiné à une machine-outil avec un entraînement en rotation, comprenant une portion de fixation (2) pour la connexion à un arbre d'outil (5) de la machine-outil et un corps de base d'enlèvement (3) pour l'usinage de pièces, le corps de base d'enlèvement (3) présentant une arête d'usinage (10) ou une surface d'usinage et l'axe de rotation d'entraînement (6) formant, à travers la portion de fixation (2), un axe de symétrie du corps de base d'enlèvement (3), l'arête d'usinage (10) ou la surface d'usinage étant située au moins en partie à distance de l'axe de rotation d'entraînement (6), le corps de base d'enlèvement (3) présentant un côté d'appui plat (9) qui, lors de l'usinage de pièces, repose sur la pièce et au niveau duquel est formée l'arête d'usinage (10) ou la surface d'usinage, **caractérisé en ce que** la portion de fixation (2) et le corps de base d'enlèvement (3) sont réalisés d'une seule pièce et **en ce que** la portion de fixation (2) est divisée en deux moitiés séparées (2a, 2b) qui sont connectées à chaque fois au corps de base d'enlèvement (3), la ligne de séparation (8) entre les moitiés (2a, 2b) s'étendant symétriquement à travers un évidement (4) dans la portion de fixation (2) pour recevoir l'arbre d'outil.

2. Outil de rectification ou de coupe selon la revendication 1, **caractérisé en ce que** le côté d'appui (9) présente une courbure convexe vers l'extérieur.

3. Outil de rectification ou de coupe selon la revendication 1 ou 2, **caractérisé en ce qu'**une arête latérale du côté d'appui (9) du corps de base d'enlèvement forme l'arête d'usinage (10).

4. Outil de rectification ou de coupe selon l'une quelconque des revendications 1 à 3, **caractérisé en ce qu'**un évidement de montage (11) situé coaxialement à l'axe de rotation d'entraînement (6) est réalisé dans le côté d'appui (9).

5. Outil de rectification ou de coupe selon l'une quelconque des revendications 1 à 4, **caractérisé en ce que** le corps de base d'enlèvement (3) est connecté à des régions de bord opposées de la portion de fixation (2).

6. Outil de rectification ou de coupe selon l'une quelconque des revendications 1 à 5, **caractérisé en ce que** le corps de base d'enlèvement (3) présente un épaulement situé à l'intérieur pour recevoir un élément de fixation pour la fixation à la machine-outil.

7. Outil de rectification ou de coupe selon l'une quelconque des revendications 1 à 6, **caractérisé en ce qu'**une portion d'appui et de guidage (14) est façonnée sur le corps de base d'enlèvement (3), laquelle fait saillie au-delà du corps de base d'enlèvement (3) transversalement à l'axe de rotation d'entraînement (6).

8. Machine-outil comprenant un outil de rectification ou de coupe selon l'une quelconque des revendications 1 à 7.
